# EUROPÄISCHE PATENTSCHRIFT

(11) **EP 2 211 048 B1**
(45) Veröffentlichungstag und Bekanntmachung des Hinweises auf die Patenterteilung: **08.05.2013**
(21) Anmeldenummer: 10150324.1
(22) Anmeldetag: 08.01.2010
(51) Int. Cl.: F02M 25/07, F02D 9/04, F02G 5/02, F16K 11/052, F16K 11/16, F16K 31/04

(54) **Abgasklappenvorrichtung und Abgaswärmerückgewinnungssystem einer verbrennungskraftmaschine**
Exhaust gas flap device and exhaust gas heat recovery system of a combustion engine
Dispositif de clapets de gaz d'échappement et système de récupération thermique à l'échappement d'un moteur à combustion interne

(30) Priorität: 23.01.2009 DE 102009006013
(43) Veröffentlichungstag der Anmeldung: 28.07.2010
(73) Patentinhaber: Pierburg GmbH, 41460 Neuss (DE)
(72) Erfinder: Köster, Andreas, 45149 Essen (DE); Brunetti, Costantino, 58730 Fröndenberg (DE); Breuer, Michael, 52152 Simmerath (DE); Tönnesmann, Andres, 52062 Aachen (DE)
(74) Vertreter: Patentanwälte ter Smitten Eberlein Rütten Partnerschaftsgesellschaft

(56) Entgegenhaltungen:
- EP-A1- 0 987 427
- EP-A1- 1 707 781
- EP-A1- 2 025 912
- EP-A2- 0 913 561
- EP-A2- 2 067 977
- WO-A1-2009/068504
- WO-A1-2010/020265
- WO-A2-2007/089771
- WO-A2-2009/071754
- DE-A1-102006 055 226
- DE-A1-102008 033 823
- DE-U1- 20 302 520
- US-A- 1 398 976
- US-A1- 2001 047 798
- US-A1- 2007 261 401

## Beschreibung

Die Erfindung betrifft eine Abgasklappenvorrichtung für Verbrennungskraftmaschinen mit einem ersten Gehäuse, in dem ein erster Abgaskanal ausgebildet ist, in dem eine erste Regelklappe mit einem ersten Klappenkörper angeordnet ist, über die ein Abgasstrom im ersten Abgaskanal regelbar ist, und einem zweiten Gehäuse, in dem ein zweiter Abgaskanal ausgebildet ist, in dem eine zweite Regelklappe mit einem zweiten Klappenkörper angeordnet ist, über die ein Abgasstrom im zweiten Abgaskanal regelbar ist, wobei die erste Regelklappe und die zweite Regelklappe gemeinsam über eine Stellvorrichtung mechanisch gekoppelt abhängig voneinander betätigbar sind sowie ein Abgaswärmerückgewinnungssystem einer Verbrennungskraftmaschine mit einer ersten Verzweigung, an der sich ein Abgaskanal in einen Abgasauslasskanal und einen Bypasskanal, in dem ein Abgaswärmetauscher angeordnet ist, teilt und mit einer zweiten Verzweigung, an der der Bypasskanal in den Abgasauslasskanal mündet.

Derartige Abgasklappenvorrichtungen werden beispielsweise genutzt, um in Abgasrückführsystemen, in denen ein Abgaswärmetauscher angeordnet ist, der über einen Bypasskanal umgehbar ist, eine Regelung der Abgasmengen zu erreichen, die über den Abgaswärmetauscher geführt werden oder über den Bypasskanal geführt werde. Eine solche Vorrichtung ist beispielsweise aus der EP 0 987 427 A1 bekannt. Hier sind zwei Klappenkörper im Winkel von 90° zueinander auf einer gemeinsamen Welle angeordnet, wobei jeder Klappenkörper einen der Kanäle beherrscht. Hierdurch wird es möglich, eine Abgastemperatur einzustellen, die dem Verbrennungsmotor bei der Rückführung zur Verfügung gestellt wird. Insbesondere zum schnelleren Aufheizen des Motors wird in der Warmlaufphase das Abgas über den Bypasskanal geführt, wodurch Schadstoffemissionen reduziert werden. Zusätzlich ist ein Abgasrückführventil zur Mengenregelung vorzusehen.

Des Weiteren sind zumeist über Gestänge gekoppelte Regelklappe bekannt, bei denen die Abgasklappe, über welche der Abgasgegendruck im Abgaskanal einstellbar ist, mit einer Abgasrückführklappe gekoppelt ist. Eine Kombination aus Abgasklappe und Abgasrückführklappe ist beispielsweise aus der DE 10 2006 055 226 A1 bekannt. Hier ist in einer Verzweigung vor dem Abgaskanal und dem Abgasrückführkanal auf dem Ende einer Welle einer Abgasklappe, im 90° Winkel zur Abgasklappe, ein Schieber angeordnet, über den der Abgasrückführkanal verschließbar ist. Bei Erhöhung des Abgasgegendrucks durch Schließen der Abgasklappe wird zusätzlich der durchströmbare Querschnitt des Abgasrückführkanals vergrößert, wodurch der rückgeführte Abgasanteil erhöht werden kann, so dass wiederum Schadstoffemissionen verringert werden. In beiden Anwendungen werden die beiden Abgaskanäle über den gesamten Anwendungsbereich gegenläufig geöffnet beziehungsweise geschossen.

Zusätzlich sind in neuerer Zeit Abgaswärmerückgewinnungssysteme bekannt geworden, bei denen zum Abgasauslasskanal parallel ein Bypasskanal angeordnet wird, in dem ein Abgaswärmetauscher angeordnet ist. Durch ein derartiges System soll zur Erhöhung des Komfort in einem Fahrzeug eine schnellere Aufheizung des Kühlwassers des Verbrennungsmotors und somit eine schnellere, den Kraftstoffverbrauch jedoch kaum erhöhende Aufheizung der Fahrerkabine nach dem Kaltstart erreicht werden.

Eine derartiges System ist beispielsweise aus der DE 203 02 520 U1 bekannt. Dabei wird entweder nur im Abgashauptkanal eine Regelklappe angeordnet oder die Regelklappe wird in einer Verzweigung vor dem Bypasskanal beziehungsweise dem Abgaskanal angeordnet. Sie wird dabei als Schwenkklappe ausgebildet, die zwischen den beiden Endstellungen, in denen sie jeweils einen der Kanäle verschließt, hin und her- bewegt werden kann. Dies bedeutet, dass jeweils einer der Kanäle vollständig geöffnet ist, während der Querschnitt des jeweils anderen regelbar ist.

Nachteilig an einer derartigen Ausführung ist, dass es nicht möglich ist, nach der Warmlaufphase des Verbrennungsmotors einen ausreichenden Abgasgegendruck zu erzeugen, um eine ausreichende Abgasrückführmenge zur Verfügung zu stellen. Auch bei einer Übertragung der anderen gekoppelten Abgasklappenvorrichtungen auf dieses beschriebene System bleibt ein im Wesentlichen konstanter Querschnitt zum Abgasauslass der Verbrennungskraftmaschine geöffnet, wodurch kein ausreichender Abgasgegendruck mehr zur Verfügung gestellt werden kann.

Aus der EP 0 913 561 A2 ist eine Anlage zur Abgaswärmerückgewinnung bekannt, bei der im Bypasskanal hinter dem Wärmetauscher sowie im Abgaskanal Regelklappen angeordnet sind, welche jedoch separate Steller benötigen, so dass der Bauteile- und Montageaufwand sehr hoch ist.

Eine weitere Anordnung zur Abgaswärmerückgewinnung ist aus der EP 2 025 912 A1 bekannt. Die den Durchgang des Bypasskanals beherrschende Klappe ist als Rückschlagklappe ausgebildet, so dass eine Regelung des Durchströmungsquerschnittes des Bypasskanals nicht möglich ist.

Aufgabe der Erfindung ist es daher, eine Abgasklappenvorrichtung und ein Abgaswärmerückgewinnungssystem zu schaffen, mit denen ein ausreichender Abgasgegendruck zum Erreichen hoher Abgasrückführraten sichergestellt werden kann. Sowohl bei der Abgasklappenvorrichtung als auch beim Abgassystem soll die Bauteileanzahl möglichst gering gehalten werden, so dass Bauraum, Kosten und Gewicht im Vergleich zu üblichen Ausführungen reduziert werden. Insbesondere sollen zusätzliche Schnittstellen bei Verwendung eines Abgaswärmerückgewinnungssystems vermieden werden.

Diese Aufgabe wird durch eine Abgasklappenvorrichtung gelöst, bei der in einer ersten Position die erste Regelklappe den ersten Abgaskanal vollständig freigibt, während die zweite Regelklappe den zweiten Abgaskanal vollständig verschließt, in einer zweiten Position die erste Regelklappe den ersten Abgaskanal teilweise verschließt, während die zweite Regelklappe den zweiten Abgaskanal vollständig verschließt und in einer dritten Position die erste Regelklappe den ersten Abgaskanal vollständig verschließt, während die zweite Regelklappe den zweiten Abgaskanal vollständig freigibt. Dabei ist die Innenwand des zweiten Abgaskanals derart geformt, dass die Innenwand im Wesentlichen dem durch den Außenumfang des zweiten Klappenkörpers beim Durchfahren des Bereiches zwischen der ersten Position und der zweiten Position überstrichenen Körper entspricht. Hierdurch kann die zweite Regelklappe im Abgaskanal über einen definierten Drehwinkel gedreht werden, ohne dass ein durchströmbarer Querschnitt des Kanals freigegeben wird. So wird auf einfache Weise gleichzeitig der andauernde Verschluss des zweiten Kanals bei kontinuierlichem Öffnen des ersten Abgaskanals bei der Drehung von der ersten in die zweite Position über eine direkt gekoppelte Stellvorrichtung sichergestellt, ohne zusätzliche Kupplungen oder Bewegungsumformer verwenden zu müssen.

Entsprechend wird die Aufgabe durch ein Abgaswärmerückgewinnungssystem mit einer derartigen Abgasklappenvorrichtung gelöst, wobei die erste Regelklappe im als Abgasauslasskanal dienenden ersten Abgaskanal zwischen den beiden Verzweigungen angeordnet ist und als Abgasklappe dient und die zweite Regelklappe im als Bypasskanal dienenden zweiten Abgaskanal angeordnet ist und als Abgaswärmerückgewinnungsventil dient. Es wird somit möglich, die Abgasklappe im Kanal zu drehen und somit einen Abgasgegendruck einzustellen, ohne dass der Bypasskanal geöffnet wird. Hierdurch können deutlich verbesserte Abgasrückführraten auch in Abgaswärmerückgewinnungssystemen erzielt werden. Auf zusätzliche Schnittstellen und Bauteile, die bei Ansteuerung mehrerer Klappen erforderlich wären, kann weitestgehend verzichtet werden, so dass Kosten reduziert werden.

Vorzugsweise verkleinert zwischen der ersten und der zweiten Position die erste Regelklappe den durchströmbaren Querschnitt des ersten Abgaskanals durch Betätigen der Stellvorrichtung kontinuierlich, während die zweite Regelklappe den durchströmbaren Querschnitt des zweiten Abgaskanals verschließt und verkleinert zwischen der zweiten und der dritten Position die erste Regelklappe den durchströmbaren Querschnitt des ersten Abgaskanals durch Betätigen der Stellvorrichtung kontinuierlich, während die zweite Regelklappe den durchströmbaren Querschnitt des zweiten Abgaskanals kontinuierlich vergrößert. Somit kann zwischen der ersten und der zweiten Position der Abgasgegendruck kontinuierlich geregelt werden und zwischen der zweiten und dritten Position ohne große Änderungen des Abgasgegendrucks eine Abgaswärmerückgewinnung zur Verbesserung des Komforts stattfinden.

In einer weiterführenden Ausführungsform ist der Klappenkörper der zweiten Regelklappe kreisförmig ausgebildet und achssymmetrisch auf einer Welle befestigt oder einstückig mit der Welle hergestellt und die Innenwand des Abgaskanals weist im Bereich zwischen der ersten und der zweiten Position der Regelklappe eine Kugelzonenform auf, wobei die Kugelzone der Innenwand im Wesentlichen den gleichen Durchmesser aufweist wie der kreisförmige Klappenkörper. Bei einer derartigen Ausführung werden die auf die Stellvorrichtung durch den Abgasstrom wirkenden Drehmomente sehr gering gehalten, so dass kleinere Antriebe verwendet werden können und der Stromverbrauch sinkt. Zusätzlich ist eine derartige Abgasklappenvorrichtung leicht herstellbar und montierbar.

Dabei ist es vorteilhaft, eine Eintrittsöffnung des zweiten Gehäuses versetzt zu einer Austrittsöffnung des zweiten Gehäuses anzuordnen. Dies erleichtert die Herstellung der Kugelzone, da Hinterschnitte vermieden werden.

Vorzugsweise sind das erste Gehäuse und das zweite Gehäuse einstückig hergestellt, wobei der Klappenkörper der ersten Regelklappe kreisförmig ausgebildet ist und achssymmetrisch auf einer Welle angeordnet ist. Hierdurch entfallen zusätzliche Montageschritte. Des Weiteren wird der Einbau im Motor vereinfacht und der benötigte Bauraum minimiert.

In einer weiterführenden Ausführungsform sind der erste Klappenkörper und der zweite Klappenkörper auf einer gemeinsamen ein- oder mehrteiligen Welle angeordnet, die über die Stellvorrichtung betätigbar ist. Es entfallen somit zusätzliche Kopplungsglieder zwischen Stellvorrichtung und Klappe, wodurch erneut die Bauteileanzahl reduziert und die Montage erleichtert wird. Vorzugsweise verschließt beim Verdrehen der Regelklappen zwischen der zweiten und der dritten Position in einer vierten Position die erste Regelklappe den ersten Abgaskanal und die zweite Regeiklappe den zweiten Abgaskanal vollständig. Durch eine derartige Ausführung kann der Abgasgegendruck zur weiteren Erhöhung der Abgasrückführrate zusätzlich verstärkt werden.

In einer hierzu weiterführenden Ausführungsform verkleinert zwischen der ersten und der zweiten Position die erste Regelklappe den durchströmbaren Querschnitt des ersten Abgaskanals durch Betätigen der Stellvorrichtung kontinuierlich, während die zweite Regelklappe den durchströmbaren Querschnitt des zweiten Abgaskanals verschließt, verkleinert zwischen der zweiten und der vierten Position die erste Regelklappe den durchströmbaren Querschnitt des ersten Abgaskanals durch Betätigen der Stellvorrichtung kontinuierlich bis dieser verschlossen ist, während die zweite Regelklappe den durchströmbaren Querschnitt verschließt und verschließt zwischen der vierten und der dritten Position die erste Regelklappe den durchströmbaren Querschnitt des ersten Abgaskanals vollständig während die zweite Regelklappe den durchströmbaren Querschnitt des zweiten Abgaskanals kontinuierlich vergrößert. Dies bedeutet, dass in der vierten Position gerade die erste Regelklappe den Kanal verschließt, während unmittelbar hinter dieser Position die zweite Regelklappe den Kanal beginnt freizugeben. Damit können beide Kanäle einzeln unabhängig von der vollständig geschlossenen Position in die vollständig geöffnete Position bewegt werden und somit der Abgasgegendruck in den Kanälen einzeln eingestellt werden.

Dies wird vorzugsweise dadurch erreicht, dass eine Innenwand des ersten Abgaskanals derart geformt ist, dass die Innenwand im Wesentlichen dem durch den Außenumfang des ersten Klappenkörpers beim Durchfahren des Bereiches zwischen der vierten und der dritten Position überstrichenen Körper entspricht und eine Innenwand des zweiten Abgaskanals derart geformt ist, dass die Innenwand im Wesentlichen dem durch den Außenumfang des zweiten Klappenkörpers beim Durchfahren des Bereiches zwischen der ersten Position und der zweiten Position überstrichenen Körper entspricht. So sind für die voneinander unabhängige Regelung keine zusätzlichen Bewegungsumformer notwendig.

So ist vorteilhafterweise der Klappenkörper der ersten Regefklappe kreisförmig ausgebildet und achssymmetrisch auf einer Welle befestigt oder einstückig mit der Welle hergestellt und die Innenwand des ersten Abgaskanals weist im Bereich zwischen der vierten und der dritten Position der ersten Regelklappe die Form einer Kugelzone auf, wobei die Kugelzone der Innenwand im Wesentlichen den gleichen Durchmesser aufweist wie der kreisförmige Klappenkörper. So können relativ kleine Aktuatoren verwendet werden. Der Herstellaufwand bleibt relativ gering.

In einer bevorzugten Ausführung des Abgaswärmerückgewinnungssystems ist der Abgaswärmetauscher in einem ersten Abschnitt eines Abgasrückführkanals eines Niederdruckbereiches einer turboaufgeladenen Verbrennungskraftmaschine angeordnet, an dessen Ende eine dritte Verzweigung angeordnet ist, an der sich der Abgasrückführkanal in einen weiteren Abschnitt des Abgasrückführkanals, in dem ein Abgasrückführventil angeordnet ist, und einen Abgaswärmerückgewinnungskanal, in dem das Abgaswärmerückgewinnungsventil angeordnet ist, teilt, so dass der erste Abschnitt des Abgasrückführkanals und der Abgaswärmerückgewinnungskanal den Bypasskanal bilden. Hierdurch entfällt im Abgassystem die Notwendigkeit eines zusätzlichen Wärmetauschers zur Wärmerückgewinnung, wodurch Kosten und Aufwand deutlich reduziert werden.

Durch die beanspruchten Ausführungsformen einer Abgasklappenvorrichtung und eines Abgaswärmerückgewinnungssystems mit einer derartigen Abgasklappenvorrichtung kann ein Abgasstrom wahlweise gekühlt zur Wärmerückgewinnung oder ungekühlt zum Abgasauslass geführt werden, wobei gleichzeitig hohe Abgasrückführraten durch einen hohen erreichbaren Abgasgegendruck sichergestellt werden können. Nach der Warmlaufphase bleibt eine Regelung des Abgasgegendruckes mit oder Wärmerückgewinnung möglich, obwohl nur eine Stellvorrichtung zur Verstellung der Abgasklappe und des Abgaswärmerückgewinnungsventils benötigt wird. Des Weiteren wird ein System vorgeschlagen, bei welchem die Komplexität und die Anzahl der Bauteile zur Erreichung der vorgenannten Funktionen minimiert werden.

Ein Ausführungsbeispiel einer erfindungsgemäßen Abgasklappenvorrichtung sowie ein erfindungsgemäßes Abgaswärmerückgewinnungssystem sind in den Figuren dargestellt und werden nachfolgend beschrieben.
Figur 1 zeigt eine Prinzipskizze eines erfindungsgemäßen Abgaswärmerückgewinnungssystems.
Figur 2 zeigt eine Seitenansicht einer erfindungsgemäßen Abgasklappenvorrichtung.
Figuren 3 a) und b) zeigen eine erste Position der beiden Regelklappen der erfindungsgemäßen Abgasklappenvorrichtung in geschnittener Darstellung entlang der Linien B-B und A-A der Abgasklappenvorrichtung der Figur 2.
Figuren 4 a) und b) zeigen eine zweite Position der beiden Regelklappen der erfindungsgemäßen Abgasklappenvorrichtung in geschnittener Darstellung entlang der Linien B-B und A-A der Abgasklappenvorrichtung der Figur 2.
Figuren 5 a) und b) zeigen eine dritte Position der beiden Regelklappen der erfindungsgemäßen Abgasklappenvorrichtung in geschnittener Darstellung entlang der Linien B-B und A-A der Abgasklappenvorrichtung der Figur 2.
Figuren 6 a) und b) zeigen eine weitere Ausführung der beiden Regelklappen mit vier verschiedenen Positionen der Regelklappen in schematischer Darstellung.

Das in der Figur 1 dargestellte Abgaswärmerückgewinnungssystem weist einen Abgasauslasskanal 2 auf, in dem ein Dieselpartikelfilter 4 angeordnet ist, der wiederum in Strömungsrichtung hinter einer nicht dargestellten Turbine eines Abgasturboladers angeordnet ist. Hinter dem Dieselpartikelfilter 4 weist das Abgaswärmerückgewinnungssystem eine erste Verzweigung 6 auf, an der vom Abgasauslasskanal 2 ein Abgasrückführkanal 8 abzweigt, in dem ein Abgaswärmetauscher 10 angeordnet ist, während im weiteren Verlauf des Abgasauslasskanals 2 eine Abgasklappe 12 angeordnet ist. Hinter der Abgasklappe 12 ist eine zweite Verzweigung 14 angeordnet, an der ein Bypasskanal 16 in den Abgasauslasskanal 2 mündet. Das in den weiterführenden Bereich des Abgasauslasskanals 2 strömende Abgas wird im Folgenden ausgestoßen.

Vom Abgasrückführkanal 8 zweigt an einer dritten Verzweigung 18 ein Abgaswärmerückgewinnungskanal 20 ab, der mit einem Abschnitt 22 des Abgasrückführkanals 8, in dem der Abgaswärmetauscher 10 angeordnet ist, den Bypasskanal 16 bildet. Während im weiteren Abschnitt 21 des Abgasrückführkanals 8 hinter der dritten Verzweigung 18 beziehungsweise hinter dem als Bypasskanal 16 dienenden Abschnitt 22 des Abgasrückführkanals 8 im Abgasrückführkanal 8 ein Abgasrückführventil 24 zur Regelung der zu einem Saugrohr der Verbrennungskraftmaschine rückgeführten Abgasmenge angeordnet ist, ist im Abgaswärmerückgewinnungskanal 20, der in die zweite Verzweigung 14 mündet, ein Abgaswärmerückgewinnungsventil 26 angeordnet.

Der Abgasrückführkanal 8 mündet in einer vierten Verzweigung 28 in einen Ansaugkanal 30 der Verbrennungskraftmaschine der zu einem nicht dargestellten Verdichter des Turboladers führt.

Nach Kaltstart der Verbrennungskraftmaschine gelangt Abgas über die Turbine in das Abgaswärmerückgewinnungssystem. Zu diesem Zeitpunkt ist die Abgasklappe weitestgehend angedrosselt, so dass das Abgas über den Abgasrückführkanal 8 und den Abgaswärmetauscher 10 geführt wird. Durch Öffnen des Abgaswärmerückgewinnungsventils 26 kann sichergestellt werden, dass unabhängig von der Stellung des Abgasrückführventils 24 eine ausreichende Menge Abgas über den Abgaswärmetauscher 10 geführt wird, um eine möglichst schnelle Aufheizung des Kühlmittels zu erreichen. Dieses dient zur Erwärmung des Fahrzeuginnenraums, so dass durch schnelle Erhöhung der Kühlmitteltemperatur der Komfort durch schnelles Aufheizen des Fahrzeuginnenraums deutlich erhöht werden kann. Nach Durchlaufen der Warmlaufphase kann das Abgaswärmerückgewinnungsventil 26 in seine geschlossene Stellung gedreht werden, so dass über den Abgaswärmerückgewinnungskanal 20 kein Abgas mehr strömen kann, während die Abgasklappe 12 zumindest teilweise geöffnet wird, um einen ausreichenden Abgasausstoß sicherzustellen.

Je nach Lastzustand der Verbrennungskraftmaschine ist nach der Warmlaufphase eine sehr große Abgasmenge zum Ansaugkanal 30 zurückzuführen. Da diese Menge nicht ausschließlich durch Öffnen des Abgasrückführventils 24 sichergestellt werden kann, wird durch teilweises Verschließen des Abgasauslasskanals 2 der Abgasgegendruck erhöht, so dass die in den Abgasrückführkanal 8 einströmende Abgasmenge wächst. Hierbei muss jedoch sichergestellt werden, dass der Bypasskanal 16 verschlossen bleibt.

Um die Abgasklappe 12 und das Abgaswärmerückgewinnungsventil 26 über eine einzelne Stellvorrichtung 32 ansteuern zu können, kann erfindungsgemäß eine in den Figuren 2 bis 5 dargestellte Abgasklappenvorrichtung für ein derartiges Abgaswärmerückgewinnungssystem verwendet werden.

Die in der Figur 2 dargestellte Abgasklappenvorrichtung weist ein erstes Gehäuse 34 auf, in dem ein erster Abgaskanal 36 ausgebildet ist, der als Abgasauslasskanal 2 dienen kann und der von einer ersten Regelklappe 38 beherrscht wird, die als Abgasklappe 12 dienen kann.

Ein zweites Gehäuse 40 ist einteilig mit dem ersten Gehäuse 34 ausgebildet und formt einen zweiten Abgaskanal 42, in dem wiederum eine zweite Regelklappe 44 angeordnet ist, die als Abgaswärmerückgewinnungsventil 26 dienen kann und in den Figuren 3 bis 5 erkennbar ist.

Die Regelklappen 38, 44 bestehen jeweils aus einem Klappenkörper 46, 48, wobei die Klappenkörper 46, 48 auf einer gemeinsamen Welle 50 befestigt sind, die im Gehäuse 34, 40 drehbar gelagert ist und deren erstes Ende sich durch eine Kanalwand 52 des ersten Abgaskanals 36 in Richtung der Stellvorrichtung 32 erstreckt, über die die Welle 50 und damit die Regelklappen 38, 44 in Drehung versetzbar sind. Als Antrieb der Stellvorrichtung 32 dient in vorliegender Ausführung ein Elektromotor 54, der mit einem nicht dargestellten Getriebe in einer Aufnahmekammer eines Stellergehäuses 55 angeordnet ist, welche über einen Deckel 56 verschlossen ist. Zusätzlich ist zwischen der Welle 50 und dem Stellergehäuse 55 eine Drehfeder 57 angeordnet, die als Notlauffeder dient und somit bei Ausfall der Stellvorrichtung 32 die Regelklappen 38, 44 in eine Notlaufstellung zurückdreht.

Wie in den Figur 3 bis 5 zu erkennen ist, sind in vorliegendem Ausführungsbeispiel die beiden Klappenkörper 46, 48 etwa um 45° verdreht zueinander auf der Welle 50 angeordnet, wobei sowohl die Klappenkörper. 46, 48 als auch die Querschnitte der Abgaskanäle 36, 42 im Wesentlichen kreisförmig ausgebildet sind. Die Klappenkörper 46, 48 sind achssymmetrisch auf der Welle 50 befestigt.

Aus den Figuren 3a) bis 5a) wird ersichtlich, dass der erste Abgaskanal 36 im Wesentlichen gerade verläuft, also einen gleichbleibenden Querschnitt ohne Umlenkungen aufweist.

Im Vergleich hierzu wird aus den Figuren 3b) bis 5b) deutlich, dass der zweite Abgaskanal 42 eine zu einer Eintrittsöffnung 58 unter einem Winkel von ca.65° angestellte Austrittsöffnung 60 aufweist. Die den Abgaskanal 42 begrenzenden Innenwände 62 weisen über einen vordefinierten Bereich eine Kugelform auf, bilden also eine Kugelzone 64, deren Durchmesser im Wesentlichen dem Durchmesser eines Außenumfangs 66 des zweiten Klappenkörpers 48 entspricht. Die Folge dieser Ausformung wird im Folgenden anhand der Figuren 3 bis 5 erklärt.

In den Figuren 3a) und b) ist eine erste Position der ersten Regelklappe 38 im ersten Gehäuse 34 sowie die zugehörige Position der zweiten Regelklappe 44 im zweiten Gehäuse 40 dargestellt. Der erste Abgaskanal 36 ist in dieser Position vollständig geöffnet, während der zweite Abgaskanal 42 durch die zweite Regelklappe 44 vollständig verschlossen ist.

In der in den Figuren 4a) und 4b) dargestellten zweiten Position wurden beide Regelklappen 38, 44 um einen definierten Winkel über die Welle 50 mittels der Stellvorrichtung 32 in ihren Abgaskanälen 36, 42 verdreht. Der erste Abgaskanal 36 wird in dieser Position durch die erste Regelklappe 38 teilweise verschlossen, so dass bei einer Verwendung als Abgasklappe 12 ein erhöhter Gegendruck im in Strömungsrichtung vor der Regelklappe 38 liegenden Bereich erzeugt wird. Gleichzeitig wird der zweite Abgaskanal 42 weiterhin durch die zweite Regelklappe 44 verschlossen, da der Umfang des Klappenkörpers 48 weiterhin an der Innenwand 62 liegt. Dies wird durch die Kugelzone 64 erreicht, an der der Klappenkörper 48 zwischen der ersten Position und der zweiten Position entlang geführt wird. Dies bedeutet, dass zwischen der ersten und der zweiten Position der durchströmbare Querschnitt des ersten Abgaskanals 36 kontinuierlich verkleinert wird, während der zweite Abgaskanal 42 verschlossen bleibt. In dieser zweiten Position ist im vorliegenden Ausführungsbeispiel das Ende der Kugelzone 64 erreicht, so dass bei weiterer Drehung der zweiten Regelklappe 44 der zweite Abgaskanal 42 langsam geöffnet wird.

Die Endstellung nach der Drehung von der zweiten Position in eine dritte, als Endposition dienende, Position ist in den Figuren 5 a) und b) dargestellt. Die erste Regelklappe 38 befindet sich in ihrer den Abgaskanal 26 vollständig verschließenden Position. Der verkleinerte durchströmbare Querschnitt der zweiten Position wurde somit beim Verfahren des Klappenkörpers 46 kontinuierlich weiter bis in die Verschlussstellung verkleinert. Bei dieser Drehung von der zweiten Position in die dritte Position wird jedoch der durchströmbare Querschnitt des zweiten Abgaskanals 42 kontinuierlich vergrößert bis er in der Endstellung vollständig freigegeben wird. Bei Parallelschaltung der beiden Kanäle folgt daraus, dass der Abgasstrom im zweiten Abgaskanal 42 wächst, während er im ersten Abgaskanal 36 geringer wird bis schließlich der vollständige Abgasstrom über den zweiten Abgaskanal 42 geführt wird.

In den Figuren 6a) und b) sind die verschiedenen Stellungen der beiden Regelklappen 38, 44 in einem weiterführenden beziehungsweise alternativen Ausführungsbeispiel schematisch dargestellt. Im Vergleich zur Ausführung gemäß der Figuren 3a) bis 5b) weist in dieser Ausführung auch der erste Abgaskanal 36 eine Kugelzone 68 auf, deren Innenwand 70 wiederum der vom äußeren Umfang des Klappenkörpers 46 der ersten Regelklappe 38 überstrichenen Fläche zwischen einer vierten und der dritten Position im Wesentlichen entspricht. In dieser vierten Position ist die erste Regelklappe 38 gerade in ihrem geschlossenen Zustand während die zweite Regelklappe 44 gerade noch den zweiten Abgaskanal 42 verschließt. Daraus folgt, dass zunächst bei der Bewegung zwischen der ersten und der zweiten Position die erste Regelklappe 38 aus ihrer vollständig geöffneten Position in eine den freien Querschnitt des ersten Abgaskanals 36 langsam verschließende Stellung bewegt wird, während die zweite Regelklappe den zweiten Abgaskanal 42 verschließt. Diese Bewegung wird bis zur vierten Position fortgesetzt. Bei Weiterdrehen der Regelklappen 38, 44 aus der vierten Position in Richtung der dritten Position bleibt daraufhin der erste Abgaskanal 36 vollständig verschlossen, während der freie Querschnitt des zweiten Abgaskanals 42 kontinuierlich vergrößert wird bis dieser in der dritten Position der zweiten Regelklappe 44 vollständig geöffnet ist.

Im Vergleich zu der zuvor beschriebenen Ausführung wird es somit möglich, den ersten Abgaskanal 36 vollständig zu drosseln und somit den Gegendruck und damit wiederum die Abgasrückführrate zusätzlich zu erhöhen. Des Weiteren sind beide Abgaskanäle 36, 42 einzeln zu regeln.

Es wird somit eine Abgasklappenvorrichtung geschaffen, mit der eine erste Regelklappe zur Druckerhöhung in einem ersten Abgaskanal in eine teilweise oder vollständig den Kanal verschließende Stellung verdreht werden kann, ohne die zweite direkt mechanisch gekoppelte Abgasklappe in eine den Kanal öffnende Stellung zu verdrehen. Ebenso ist es möglich, die zweite Regelklappe aus ihrer geschlossenen Stellung in eine den Kanal freigebende Stellung zu drehen, ohne dass die erste Regelklappe den Querschnitt freigibt. Je nach gewählter Ausführung kann auch eine voneinander abhängige Regelung der beiden Regelklappen über einen vorbestimmten Drehwinkel realisiert werden. Dies wird innerhalb eines Gehäuses mit nur einer Stellvorrichtung erreicht, wobei beide Klappen direkt drehfest gekoppelt sind, also miteinander verdreht werden. Entsprechend eignet sich diese Abgasklappenvorrichtung bei einer Verwendung zur Abgaswärmerückgewinnung zur Erhöhung des rückgeführten Abgases bei einer Verbrennungskraftmaschine. Zusätzlich wird ein System präsentiert, mit welchem eine Abgaswärmerückgewinnung ohne zusätzlichen Wärmetauscher erreicht wird.

Selbstverständlich lässt sich der Grenzdrehwinkel der beiden Klappen entsprechend der zweiten beziehungsweise der vierten Position, bei dem die zweite Regelklappe beginnt den Querschnitt zu Öffnen, durch entsprechende Gestaltung der Kugelzonen sowie der Stellung der Einlassöffnungen zu den Auslassöffnungen an die Bedürfnisse und den Einsatzfall der Abgasklappenvorrichtung anpassen. Während im vorliegenden Ausführungsbeispiel die Kugelzone etwa einen Winkel von 45° einschließt, lässt sich dieser selbstverständlich auch vergrößern oder verkleinern. Auch wäre es möglich, die Kugelzone zu drehen, so dass Eintrittsöffnung und Austrittsöffnung einander gegenüberliegen oder nur versetzt zueinander auf einer unterschiedlichen Höhe angeordnet sind, ohne dass ein Winkel zwischen ihnen gebildet wird.

Verschiedene weitere konstruktive Änderungen im Vergleich zu den beschriebenen Ausführungsbeispielen sind denkbar, so beispielsweise eine nicht zentrische Lagerung einer oder beider Klappen, eine andere Anordnung der Gehäuse zueinander oder der Stellvorrichtung zum Gehäuse. Vordringlich ist es erfindungsgemäß lediglich notwendig, ein Öffnen der zweiten beziehungsweise der ersten Regelklappe beim Schließen der ersten beziehungsweise der zweiten Regelklappe zu verzögern, ohne Gestänge, Koppelgetriebe oder mehrere Stellvorrichtungen verwenden zu müssen. Auch wird deutlich, dass die erfindungsgemäße Abgasklappenvorrichtung auch für andere Abgaswärmerückgewinnungssysteme geeignet ist, die beispielsweise einen gesonderten Bypasszweig mit zusätzlichem Wärmetauscher verwenden.

## Patentansprüche

1. Abgasklappenvorrichtung für Verbrennungskraftmaschinen mit einem ersten Gehäuse, in dem ein erster Abgaskanal ausgebildet ist, in dem eine erste Regelklappe mit einem ersten Klappenkörper angeordnet ist, über die ein Abgasstrom im ersten Abgaskanal regelbar ist, und einem zweiten Gehäuse, in dem ein zweiter Abgaskanal ausgebildet ist, in dem eine zweite Regelklappe mit einem zweiten Klappenkörper angeordnet ist, über die ein Abgasstrom im zweiten Abgaskanal regelbar ist, wobei die erste Regelklappe und die zweite Regelklappe gemeinsam über eine Stellvorrichtung mechanisch gekoppelt abhängig voneinander betätigbar sind, **dadurch gekennzeichnet, dass** in einer ersten Position die erste Regelklappe (12, 38) den ersten Abgaskanal (2, 36) vollständig freigibt, während die zweite Regelklappe (26, 44) den zweiten Abgaskanal (16, 42) vollständig verschließt, in einer zweiten Position die erste Regelklappe (12, 38) den ersten Abgaskanal (2, 36) teilweise verschließt, während die zweite Regelklappe (12, 38) den zweiten Abgaskanal (16, 42) vollständig verschließt und in einer dritten Position die erste Regelklappe (12, 38) den ersten Abgaskanal (2, 36) vollständig verschließt, während die zweite Regelklappe (26, 44) den zweiten Abgaskanal (16, 42) vollständig freigibt, wobei eine Innenwand (62) des zweiten Abgaskanals (16, 42) derart geformt ist, dass die Innenwand (62) im Wesentlichen dem durch den Außenumfang des zweiten Klappenkörpers (48) beim Durchfahren des Bereiches zwischen der ersten Position und der zweiten Position überstrichenen Körper entspricht.

2. Abgasklappenvorrichtung für Verbrennungskraftmaschinen nach Anspruch 1, **dadurch gekennzeichnet, dass** zwischen der ersten und der zweiten Position die erste Regelklappe (12, 38) den durchströmbaren Querschnitt des ersten Abgaskanals (2, 36) durch Betätigen der Stellvorrichtung (32) kontinuierlich verkleinert, während die zweite Regelklappe (12, 38) den durchströmbaren Querschnitt des zweiten Abgaskanals (16, 42) verschließt und zwischen der zweiten und der dritten Position die erste Regelklappe (12, 38) den durchströmbaren Querschnitt des ersten Abgaskanals (2, 36) durch Betätigen der Stellvorrichtung (32) kontinuierlich verkleinert, während die zweite Regelklappe (12, 38) den durchströmbaren Querschnitt des zweiten Abgaskanals (16, 42) kontinuierlich vergrößert.

3. Abgasklappenvorrichtung für Verbrennungskraftmaschinen nach einem der vorhergehenden Ansprüche, **dadurch gekennzeichnet, dass** der Klappenkörper (48) der zweiten Regelklappe (26, 44) kreisförmig ausgebildet ist und achssymmetrisch auf einer Welle (50) befestigt oder einstückig mit der Welle (50) hergestellt ist und die Innenwand (62) des zweiten Abgaskanals (16, 42) im Bereich zwischen der ersten und der zweiten Position der zweiten Regelklappe (26, 44) die Form einer Kugelzone (64) aufweist, wobei die Kugelzone (64) der Innenwand (62) im Wesentlichen den gleichen Durchmesser aufweist wie der kreisförmige Klappenkörper (48).

4. Abgasklappenvorrichtung für Verbrennungskraftmaschinen nach Anspruch 3, **dadurch gekennzeichnet, dass** eine Eintrittsöffnung (58) des zweiten Gehäuses (40) versetzt zu einer Austrittsöffnung (60) des zweiten Gehäuses (40) angeordnet ist.

5. Abgasklappenvorrichtung für Verbrennungskraftmaschinen nach einem der vorhergehenden Ansprüche, **dadurch gekennzeichnet, dass** das erste Gehäuse (34) und das zweite Gehäuse (42) einstückig hergestellt sind, wobei der Klappenkörper. (46) der ersten Regelklappe (12, 38) kreisförmig ausgebildet ist und achssymmetrisch auf einer Welle (50) angeordnet ist.

6. Abgasklappenvorrichtung für Verbrennungskraftmaschinen nach einem der vorhergehenden Ansprüche, **dadurch gekennzeichnet, dass** der erste Klappenkörper (46) und der zweite Klappenkörper (48) auf einer gemeinsamen ein- oder mehrteiligen Welle (50) angeordnet sind, die über die Stellvorrichtung (32) betätigbar ist.

7. Abgasklappenvorrichtung für Verbrennungskraftmaschinen nach Anspruch 1, **dadurch gekennzeichnet, dass** beim Verdrehen der Regelklappen (12; 38, 26; 44) zwischen der zweiten und der dritten Position in einer vierten Position die erste Regelklappe (12, 38) den ersten Abgaskanal (2, 36) und die zweite Regelklappe (26, 44) den zweiten Abgaskanal (16, 42) vollständig verschließen.

8. Abgasklappenvorrichtung für Verbrennungskraftmaschinen nach Anspruch 7, **dadurch gekennzeichnet, dass** zwischen der ersten und der zweiten Position die erste Regelklappe (12, 38) den durchströmbaren Querschnitt des ersten Abgaskanals (2, 36) durch Betätigen der Stellvorrichtung (32) kontinuierlich verkleinert, während die zweite Regelklappe (26, 44) den durchströmbaren Querschnitt des zweiten Abgaskanals (16, 42) verschließt, zwischen der zweiten und der vierten Position die erste Regelklappe (12, 38) den durchströmbaren Querschnitt des ersten Abgaskanals (2, 36) durch Betätigen der Stellvorrichtung (32) kontinuierlich verkleinert bis dieser verschlossen ist, während die zweite Regelklappe (26, 44) den durchströmbaren Querschnitt verschließt und zwischen der vierten und der dritten Position die erste Regelklappe (12, 38) den durchströmbaren Querschnitt des ersten Abgaskanals (2, 36) vollständig verschließt während die zweite Regelklappe (26, 44) den durchströmbaren Querschnitt des zweiten Abgaskanals (16, 42) kontinuierlich vergrößert.

9. Abgasklappenvorrichtung für Verbrennungskraftmaschinen nach einem der Ansprüche 7 oder 8, **dadurch gekennzeichnet, dass** eine Innenwand des ersten Abgaskanals (2, 36) derart geformt ist, dass die Innenwand im Wesentlichen dem durch den Außenumfang des ersten Klappenkörpers (46) beim Durchfahren des Bereiches zwischen der vierten und der dritten Position überstrichenen Körper entspricht und eine Innenwand (62) des zweiten Abgaskanals (16, 42) derart geformt ist, dass die Innenwand (62) im Wesentlichen dem durch den Außenumfang des zweiten Klappenkörpers (48) beim Durchfahren des Bereiches zwischen der ersten Position und der zweiten Position überstrichenen Körper entspricht.

10. Abgasklappenvorrichtung für Verbrennungskraftmaschinen nach einem der Ansprüche 7 bis 9, **dadurch gekennzeichnet, dass** der Klappenkörper (46) der ersten Regelklappe (12, 38) kreisförmig ausgebildet ist und achssymmetrisch auf einer Welle (50) befestigt oder einstückig mit der Welle (50) hergestellt ist und die Innenwand des ersten Abgaskanals (2, 36) im Bereich zwischen der vierten und der dritten Position der ersten Regelklappe (12, 38) die Form einer Kugelzone aufweist, wobei die Kugelzone der Innenwand im Wesentlichen den gleichen Durchmesser aufweist wie der kreisförmige Klappenkörper (46).

11. Abgaswärmerückgewinnungssystem einer Verbrennungskraftmaschine mit einer ersten Verzweigung, an der sich ein Abgaskanal in einen Abgasauslasskanal und einen Bypasskanal, in dem ein Abgaswärmetauscher angeordnet ist, teilt und mit einer zweiten Verzweigung, an der der Bypasskanal in den Abgasauslasskanal mündet, **dadurch gekennzeichnet, dass** im Abgaswärmerückgewinnungssystem eine Abgasklappenvorrichtung gemäß einem der vorhergehenden Ansprüche angeordnet ist, wobei die erste Regelklappe (38) im als Abgasauslasskanal (2) dienenden ersten Abgaskanal (36) zwischen den beiden Verzweigungen (6; 14) angeordnet ist und als Abgasklappe (12) dient und die zweite Regelklappe (44) im als Bypasskanal (16) dienenden zweiten Abgaskanal (42) angeordnet ist und als Abgaswärmerückgewinnungsventil (26) dient.

12. Abgaswärmerückgewinnungssystem einer Verbrennungskraftmaschine nach Anspruch 11, **dadurch gekennzeichnet, dass** der Abgaswärmetauscher (10) in einem ersten Abschnitt (22) eines Abgasrückführkanals (8) eines Niederdruckbereiches einer turboaufgeladenen Verbrennungskraftmaschine angeordnet ist, an dessen Ende eine dritte Verzweigung (18) angeordnet ist, an der sich der Abgasrückführkanal (8) in einen weiteren Abschnitt (21) des Abgasrückführkanals (8), in dem ein Abgasrückführventil (24) angeordnet ist, und einen Abgaswärmerückgewinnungskanal (20), in dem das Abgaswärmerückgewinnungsventil (26) angeordnet ist, teilt, so dass der erste Abschnitt (22) des Abgasrückführkanals (8) und der Abgaswärmerückgewinnungskanal (20) den Bypasskanal (16) bilden.

## Claims

1. An exhaust gas flap device for internal combustion engines, comprising a first housing in which a first exhaust gas duct is formed, in which duct a first regulating flap having a first flap body is arranged, by which regulating flap an exhaust gas flow in the first exhaust gas duct can be regulated, and a second housing in which a second exhaust gas duct is formed, in which duct a second regulating flap having a second flap body is arranged, by which an exhaust gas flow in the second exhaust gas duct can be regulated, wherein the first regulating flap and the second regulating flap are mechanically coupled so as to be actuatable together in mutual dependence via an actuator device, **characterized in that**, in a first position, the first regulating flap (12, 38) opens the first exhaust gas duct (2, 36) completely, while the second regulating flap (26, 44) closes the second exhaust duct (16, 42) completely, that, in a second position, the first regulating flap (12, 38) partly closes the first exhaust gas duct (2, 36), while the second regulating flap (26, 44) closes the second exhaust duct (16, 42) completely, and that, in a third position, the first regulating flap (12, 38) closes the first exhaust gas duct (2, 36) completely, while the second regulating flap (26, 44) opens the second exhaust duct (16, 42) completely, wherein an inner wall (62) of the second exhaust gas duct (16, 42) is shaped such that the inner wall (62) substantially corresponds to the body swept by the outer circumference of the second flap body (48) as it moves through the region between the first position and the second position.

2. The exhaust gas flap device for internal combustion engines of claim 1, **characterized in that**, between the first and the second position, the first regulating flap (12, 38) continuously reduces the flow-through cross section of the first exhaust gas duct (2, 36) by actuation of the actuator device (32), whereas the second regulating flap (12, 38) closes the flow-through cross section of the second exhaust gas duct (16, 42) and, between the second and the third position, the first regulating flap (12, 38) continuously reduces the flow-through cross section of the first exhaust gas duct (2, 36) by actuation of the actuator device (32), whereas the second regulating flap (12, 38) continuously increases the flow-through cross section of the second exhaust gas duct (16, 42).

3. The exhaust gas flap device for internal combustion engines of one of the preceding claims, **characterized in that** the flap body (48) of the second regulating flap (26, 44) is circular in shape and is mounted axially symmetrically on a shaft (50) or is manufactured integrally with the shaft (50), and the inner wall (62) of the second exhaust gas duct (16, 42) has the form of a spherical layer (64) in the region between the first and the second position of the second regulating flap (26, 44), the spherical layer (64) of the inner wall (62) having substantially the same diameter as the circular flap body (48).

4. The exhaust gas flap device for internal combustion engines of claim 3, **characterized in that** an inlet opening (58) of the second housing (40) is arranged offset from an outlet opening (60) of the second housing (40).

5. The exhaust gas flap device for internal combustion engines of one of the preceding claims, **characterized in that** the first housing (34) and the second housing (42) are formed integrally, the flap body (46) of the first regulating flap (12, 38) being circular in shape and being arranged axially symmetrically on a shaft (50).

6. The exhaust gas flap device for internal combustion engines of one of the preceding claims, **characterized in that** the first flap body (46) and the second flap body (48) are arranged on a common unitary or multipart shaft (50) actuatable via the actuator device (32).

7. The exhaust gas flap device for internal combustion engines of claim 1, **characterized in that**, when pivoting the regulating flaps (12; 38, 26; 44) between the second and the third position, in a fourth position, the first regulating flap (12, 38) closes the first exhaust gas channel (2, 36) completely and the second regulating flap (26, 44) closes the second exhaust gas duct (16, 42) completely.

8. The exhaust gas flap device for internal combustion engines of claim 7, **characterized in that**, between the first and the second position, the first regulating flap (12, 38) continuously reduces the flow-through cross section of the first exhaust gas duct (2, 36) by actuation of the actuator device (32), whereas the second regulating flap (26, 44) closes the flow-through cross section of the second exhaust gas duct (16, 42), that, between the second and the fourth position, the first regulating flap (12, 38) continuously reduces the flow-through cross section of the first exhaust gas duct (2, 36) by actuation of the actuator device (32), until the cross section is closed, whereas the second regulating flap (26, 44) closes the flow-through cross section, and that, between the fourth and the third position, the first regulating flap (12, 38) closes the flow-through cross section of the first exhaust gas duct (2, 36) completely, whereas the second regulating flap (26, 44) continuously increases the flow-through cross section of the second exhaust gas duct (16, 42).

9. The exhaust gas flap device for internal combustion engines of one of claims 7 or 8, **characterized in that** an inner wall of the first exhaust gas duct (2, 36) is shaped such that the inner wall substantially corresponds to the body swept by the outer circumference of the first flap body (46) as it moves through the region between the fourth position and the third position, and the inner wall (62) of the second exhaust gas duct (16, 42) is shaped such that the inner wall (62) substantially corresponds to the body swept by the outer circumference of the second flap body (48) as it moves through the region between the first position and the second position.

10. The exhaust gas flap device for internal combustion engines of one of claims 7 to 9, **characterized in that** the flap body (46) of the first regulating flap (12, 38) is circular in shape and is mounted axially symmetrically on a shaft (50) or is manufactured integrally with the shaft (50), and the inner wall of the first exhaust gas duct (2, 36) has the form of a spherical layer in the region between the fourth and the third position of the first regulating flap (12, 38), the spherical layer of the inner wall having substantially the same diameter as the circular flap body (46).

11. Exhaust gas heat recovery system of an internal combustion engine with a first branch where an exhaust gas duct divides into an exhaust gas outlet duct and a bypass duct in which an exhaust gas heat exchanger is arranged, and with a second branch where the bypass duct opens into the exhaust gas outlet duct, **characterized in that** an exhaust gas flap device of one of the preceding claims is arranged in the exhaust gas heat recovery system, wherein the first regulating flap (38) is arranged in the first exhaust gas duct (36), serving as an exhaust gas outlet duct (2), between the two branches (6; 14) and serves as an exhaust gas flap (12), and the second regulating flap (44) is arranged in the second exhaust gas duct (42), serving as a bypass duct (16), and serves as an exhaust gas heat recovery valve (26).

12. Exhaust gas heat recovery system of an internal combustion engine of claim 11, **characterized in that** the exhaust gas heat exchanger (10) is arranged in a first section (22) of an exhaust gas recirculation duct (8) of a low-pressure zone of a turbo-charged internal combustion engine, at the end of which a third branch (18) is provided where the exhaust gas recirculation duct (8) divides into a further section (21) of the exhaust gas recirculation duct (8) in which an exhaust gas recirculation valve (24) is arranged, and an exhaust gas heat recovery duct (20), in which the exhaust gas heat recovery valve (26) is provided, so that the first section (22) of the exhaust gas recirculation duct (8) and the exhaust gas heat recovery duct (20) form the bypass duct (16).

## Revendications

1. Dispositif de clapets de gaz d'échappement pour des moteurs à combustion interne, comprenant un premier boitier dans lequel est formé un premier conduit des gaz d'échappement dans lequel est disposé un premier clapet régulateur avec un premier corps de clapet, par lequel il est possible de réguler un flux des gaz d'échappement dans ledit premier conduit des gaz d'échappement, et un deuxième boitier dans lequel est formé un deuxième conduit des gaz d'échappement dans lequel est disposé un deuxième clapet régulateur avec un deuxième corps de clapet, par lequel il est possible de réguler un flux des gaz d'échappement dans ledit deuxième conduit des gaz d'échappement, ledit premier clapet régulateur et ledit deuxième clapet régulateur étant couplés mécaniquement pour être actionnable ensemble, en dépendance mutuelle, par un dispositif actionneur, **caractérisé en ce que**, dans une première position, ledit premier clapet régulateur (12, 38) ouvre complètement ledit premier conduit des gaz d'échappement (2, 36), tandis que ledit deuxième clapet régulateur (26, 44) ferme complètement ledit deuxième conduit des gaz d'échappement (16, 42), que, dans une deuxième position, ledit premier clapet régulateur (12, 38) ferme partiellement ledit premier conduit des gaz d'échappement (2, 36), tandis que ledit deuxième clapet régulateur (26, 44) ferme complètement ledit deuxième conduit des gaz d'échappement (16, 42), et que, dans une troisième position, ledit premier clapet régulateur (12, 38) ferme complètement ledit premier conduit des gaz d'échappement (2, 36), tandis que ledit deuxième clapet régulateur (26, 44) ouvre complètement ledit deuxième conduit des gaz d'échappement (16, 42), une paroi interne (62) dudit deuxième conduit des gaz d'échappement (16, 42) est formée de sorte que ladite paroi interne (62) correspond sensiblement au corps balayé par la périphérie externe dudit deuxième corps de clapet (48) quand il traverse la région entre la première position et la deuxième position.

2. Dispositif de clapets de gaz d'échappement pour des moteurs à combustion interne selon la revendication 1, **caractérisé en ce qu'**entre la première et la deuxième position, ledit premier clapet régulateur (12, 38) réduit de manière continue la section transversale de passage dudit premier conduit des gaz d'échappement (2, 36) par actionnement dudit dispositif actionneur (32), tandis que ledit deuxième clapet régulateur (26, 44) ferme la section transversale de passage dudit deuxième conduit des gaz d'échappement (16, 42), et que, entre la deuxième et la troisième position, ledit premier clapet régulateur (12, 38) réduit de manière continue la section transversale de passage dudit premier conduit des gaz d'échappement (2, 36) par actionnement dudit dispositif actionneur (32), tandis que ledit deuxième clapet régulateur (26, 44) élargit de manière continue la section transversale de passage dudit deuxième conduit des gaz d'échappement (16, 42).

3. Dispositif de clapets de gaz d'échappement pour des moteurs à combustion interne selon l'une quelconque des revendications précédentes, **caractérisé en ce que** ledit corps de clapet (48) dudit deuxième clapet régulateur (26, 44) est circulaire et est monté de manière axialement symétrique sur un arbre (50) ou est fabriqué d'un seul tenant avec ledit arbre (50), et ladite paroi interne (62) dudit deuxième conduit des gaz d'échappement (16, 42) a la forme d'une zone sphérique (64) dans la région entre ladite première et ladite deuxième position dudit deuxième clapet (26, 44) , ladite zone sphérique (64) de ladite paroi interne (62) ayant sensiblement le même diamètre que le corps de clapet (48) circulaire.

4. Dispositif de clapets de gaz d'échappement pour des moteurs à combustion interne selon la revendication 3, **caractérisé en ce qu'**une ouverture d'admission (58) dudit deuxième boitier (40) est disposée de manière décalé d'une ouverture de sortie (60) dudit deuxième boitier (40).

5. Dispositif de clapets de gaz d'échappement pour des moteurs à combustion interne selon l'une quelconque des revendications précédentes, **caractérisé en ce que** ledit premier boitier (34) et ledit deuxième boitier (42) sont fabriqués d'un seul tenant, ledit corps de clapet (46) dudit premier clapet régulateur (12, 38) est circulaire et est disposé de manière axialement symétrique sur un arbre (50).

6. Dispositif de clapets de gaz d'échappement pour des moteurs à combustion interne selon l'une quelconque des revendications précédentes, **caractérisé en ce que** ledit premier corps de clapet (46) et ledit deuxième corps de clapet (48) sont disposés sur un arbre (50) commun en une partie ou en plusieurs parties, l'arbre étant actionnable au moyen du dispositif actionneur (32).

7. Dispositif de clapets de gaz d'échappement pour des moteurs à combustion interne selon la revendication 1, **caractérisé en ce que**, lors du pivotement des clapets régulateurs (12; 38, 36; 44) entre la deuxième et la troisième position, dans une quatrième position, ledit premier clapet régulateur (12, 38) ferme complètement ledit premier conduit des gaz d'échappement (2, 36) et ledit deuxième clapet régulateur (26, 44) ferme complètement ledit deuxième conduit des gaz d'échappement (16, 42).

8. Dispositif de clapets de gaz d'échappement pour des moteurs à combustion interne selon la revendication 7, **caractérisé en ce qu'**entre la première et la deuxième position, ledit premier clapet régulateur (12, 38) réduit continument la section transversale de passage dudit premier conduit des gaz d'échappement (2, 36), tandis que ledit deuxième clapet régulateur (26, 44) ferme la section transversale de passage dudit deuxième conduit des gaz d'échappement (16, 42), qu'entre la deuxième et la quatrième position, ledit premier clapet régulateur (12, 38) réduit continument la section transversale de passage dudit premier conduit des gaz d'échappement (2, 36) jusqu'à celui-ci est fermé, tandis que ledit deuxième clapet régulateur (26, 44) ferme la section transversale de passage dudit deuxième conduit des gaz d'échappement (16, 42), et qu'entre la quatrième et la troisième position, ledit premier clapet régulateur (12, 38) ferme complètement la section transversale de passage dudit premier conduit des gaz d'échappement (2, 36), tandis que ledit deuxième clapet régulateur (26, 44) élargit continument la section transversale de passage dudit deuxième conduit des gaz d'échappement (16, 42).

9. Dispositif de clapets de gaz d'échappement pour des moteurs à combustion interne selon l'une quelconque des revendications 7 ou 8, **caractérisé en ce qu'**une paroi interne dudit premier conduit des gaz d'échappement (2, 36) est formée de sorte que ladite paroi interne correspond sensiblement au corps balayé par la périphérie externe dudit premier corps de clapet (46) quand il traverse la région entre la quatrième position et la troisième position, et qu'une paroi interne (62) dudit deuxième conduit des gaz d'échappement (16, 42) est formée de sorte que ladite paroi interne (62) correspond sensiblement au corps balayé par la périphérie externe dudit deuxième corps de clapet (48) quand il traverse la région entre la première position et la deuxième position.

10. Dispositif de clapets de gaz d'échappement pour des moteurs à combustion interne selon l'une quelconque des revendications 7 à 9, **caractérisé en ce que** ledit corps de clapet (46) dudit premier clapet régulateur (12, 38) est circulaire et est monté de manière axialement symétrique sur un arbre (50) ou est fabriqué d'un seul tenant avec ledit arbre (50), et ladite paroi interne dudit premier conduit des gaz d'échappement (2, 36) a la forme d'une zone sphérique dans la région entre ladite quatrième et ladite troisième position dudit premier clapet (12, 38), ladite zone sphérique de ladite paroi interne ayant sensiblement le même diamètre que le corps de clapet (46) circulaire.

11. Système de récupération de la chaleur des gaz d'échappement d'un moteur à combustion interne avec un premier branchement où un conduit des gaz d'échappement se divise en un conduit de sortie des gaz d'échappement et un conduit de dérivation dans lequel est disposé un échangeur de chaleur de gaz d'échappement, et avec un deuxième branchement où ledit conduit de dérivation s'ouvre dans ledit conduit de sortie des gaz d'échappement, **caractérisé en ce qu'**un dispositif de clapets de gaz d'échappement selon l'une quelconque des revendications précédentes est disposé dans ledit système de récupération de la chaleur des gaz d'échappement, ledit premier clapet régulateur (38) étant disposé entre les deux branchements (6; 14), dans ledit premier conduit des gaz d'échappement (36) servant comme conduit de sortie des gaz d'échappement, et faisant office de clapet des gaz d'échappement (12), et ledit deuxième clapet régulateur (44) étant disposé dans ledit deuxième conduit des gaz d'échappement (42) servant comme conduit de dérivation (16) et faisant office de vanne de récupération de la chaleur des gaz d'échappement (26).

12. Système de récupération de la chaleur des gaz d'échappement d'un moteur à combustion interne selon la revendication 11, **caractérisé en ce que** ledit échangeur de chaleur de gaz d'échappement (10) est disposé dans une première section (22) d'un conduit de récirculation des gaz d'échappement (8) d'une partie à basse pression d'un moteur à combustion interne turbocompressé, à l'extrémité de laquelle un troisième branchement (18) est disposé où ledit conduit de récirculation des gaz d'échappement (8) se divise en une autre section (21) dudit conduit de récirculation des gaz d'échappement (8), dans laquelle une vanne de récirculation des gaz d'échappement (24) est disposée, et un conduit de récupération de la chaleur des gaz d'échappement (20), dans lequel ladite vanne de récupération de la chaleur des gaz d'échappement (26) est disposée, de sorte que ladite première section (22) dudit conduit de récirculation des gaz d'échappement (8) et ledit conduit de récupération de la chaleur des gaz d'échappement (20) forment ledit conduit de dérivation (16).
